# EUROPÄISCHE PATENTSCHRIFT

(11) **EP 0 503 336 B1**
(45) Veröffentlichungstag und Bekanntmachung des Hinweises auf die Patenterteilung: **31.01.1996**
(21) Anmeldenummer: 92102996.3
(22) Anmeldetag: 22.02.1992
(51) Int. Cl.: B61L 27/00

(54) **Einrichtung zur signaltechnisch sicheren Fernsteuerung einer Unterstation in einer Eisenbahnanlage**
Arrangement for fail-safe remote control of a substation in a railway system
Système de commande à distance d'une sous-station d'une manière fiable dans une installation de chemin de fer

(30) Priorität: 09.03.1991 DE 4107639
(43) Veröffentlichungstag der Anmeldung: 16.09.1992
(73) Patentinhaber: Alcatel SEL Aktiengesellschaft, D-70435 Stuttgart (DE)
(72) Erfinder: Knight, Alan C., W-7252 Weil der Stadt (DE); Uebel, Helmut, W-7250 Leonberg (DE)
(74) Vertreter: Pechhold, Eberhard, Dipl.-Phys.

(56) Entgegenhaltungen:
- EP-A- 0 120 339
- DE-A- 3 742 118
- DE-C- 3 232 167
- SIGNAL & DRAHT Bd. 77, Nr. 4 , April 1985 , DARMSTADT (DE) Seiten 67 - 72 HALFPAP ET AL. 'SAFE L 90 - EIN SICHERES SYSTEM ZUR FERNSTEUERUNG VON STELLWERKEN ÜBER DIREKTE EINGABEN AM BILDSCHIRM'
- SIGNAL & DRAHT Bd. 72, Nr. 1/2 , April 1980 , DARMSTADT (DE) Seiten 74 - 80 GÜNTHER ET AL. 'DUS 800 - EIN SIGNALTECHNISCH SICHERES MIKROCOMPUTER-FERNWIRKSYSTEM'

## Beschreibung

Die Erfindung betrifft eine Einrichtung gemäß dem Oberbegriff des Patentanspruchs 1.

Eine Einrichtung gemäß dem Oberbegriff des Anspruchs 1 ist aus Signal & Draht, Bd.77, Nr.4, April 1985, Seiten 67-72, "SAFE L go", Halfpap et al. bekannt.

Eine solche Einrichtung ist in ihren wesentlichen Teilen z.B. in einem Beitrag der Stadtbahn-Gesellschaft Rhein-Ruhr, Gelsenkirchen mit dem Titel "Konzeptionelle Festlegung der Verbindungsschaltung - Datenübertrager und -konzentrator - der Stadtbahn Rhein-Ruhr SSR" in der BMFT-Veröffentlichung "Statusseminar BMFT '82" enthalten.

Hier ist auf Seite 46 die Fernsteuerung von Streckenstellwerken von einem Zentralstellwerk aus beschrieben. Ein dem Streckenstellwerk zugeordneter, intelligenter Datenübertrager und -konzentrator (DÜK) empfängt Stellkommandos von dem Zentralstellwerk und leitet sie an das Streckenstellwerk weiter. Signaltechnisch sicher auszuführende Kommandos werden vom Datenübertrager und -konzentrator signaltechnisch sicher an das Zentralstellwerk zurückgespiegelt und erst ausgeführt, wenn nach nochmaliger Kontrolle durch den Bediener ein von diesem eingegebenes, signaltechnisch sicher übertragenes Ausführungskommando empfangen wird.

Die bekannte Fernsteuerung benötigt neben einer für Regelbedienungen verwendeten Übertragungsleitung eine besondere, signaltechnisch sichere Kommandoleitung zur Übertragung des Ausführungskommandos.

Der Erfindung liegt die Aufgabe zugrunde, eine Fernsteuereinrichtung zu schaffen, die eine Übertragung signaltechnisch sicher auszuführender Kommandos ohne eine besondere, signaltechnisch sichere Kommandoleitung ermöglicht.

Eine Einrichtung, die diese Aufgabe löst, wird durch die Merkmale des Patentanspruchs 1 wiedergegeben. Die Einrichtung nach der Erfindung ermöglicht den Einsatz handelsüblicher, nicht sicherer Rechner, z.B. Personal Computer, in der Zentralstation. Besondere Sicherungsmaßnahmen beschränken sich dort auf die Prüfung der redundant empfangenen Meldebilddaten durch Vergleich. In der Unterstation können alle Prüf- und Sicherungsmaßnahmen mittels der beiden Rechnerkanäle ausgeführt werden. Besondere, signaltechnisch sicher arbeitende Schaltungsteile, wie sie z.B. zum Empfang eines sicheren Ausführungskommendos notwendig wären, können entfallen.

Weiterbildungen der Einrichtung nach der Erfindung sind Gegenstand der Unteransprüche. So erlaubt der Einsatz von Vorrechnern in den Rechnerkanälen der Unterstation gemäß Anspruch 2 eine Trennung der für die sichere Meldungsübertragung und den Kommandoempfang auszuführenden Verarbeitungsschritte von der Kommandoausgabe an die Stellelemente und der Erfassung von deren aktuellem Schaltzustand.

Der Gegenstand des Anspruchs 3 sichert die übertragene Meldungsinformation vor Verfälschung durch statisch gewordene Bitleitungen an parallelen Rechnerein- und ausgängen.

Die gemäß Anspruch 4 erforderliche manuelle Umschaltung des Bildschirms auf das zur Darstellung des Sicherungscodes befähigte Rechnersystem verhindert eine unbedachte routinemäßige Bestätigung angeforderter Hilfsbedienungen.

Anhand einer Figur soll nachstehend die Einrichtung nach der Erfindung ausführlich beschrieben werden.

In der Figur sind schematisch eine Zentralstation Z und eine Unterstation UST1 mit ihren wichtigsten Geräten sowie eine beide Stationen verbindende Übertragungsstrecke Ü dargestellt. An der Übertragungsstrecke können zusätzlich weitere Unterstationen UST2 angeschlossen sein.

Die Zentralstation enthält zwei Rechnersysteme R1, R2, z.B. Personal-Computer, die zur Darstellung eines gespeicherten Meldebildes über einen Umschalter MS wechselweise mit einer Anzeigeeinrichtung M verbunden werden können. Nur das Rechnersystem R1 besitzt eine manuelle Eingabe T und einen Drucker D zur Aufzeichnung protokollpflichter Handlungen. Auch die Datenausgabe auf die Übertragungsstrecke Ü über ein Modem MZ ist nur vom Rechnersystem R1 aus möglich.

Über das Modem MZ empfangene Daten werden jedoch parallel beiden Rechnersystemen zugeführt.

Die Unterstation UST1 besitzt ein signaltechnisch sicheres Rechnersystem mit zwei Rechnerkanälen, die jeweils aus einem Hauptrechner UR1, UR2 und einem Vorrechner VR1, VR2 bestehen. Die beiden Hauptrechner sind über eine Nachbarrechnerverbindung NRB miteinander und über einen Steuer- und Meldebus SMB mit der zu steuernden Hardware STW der Unterstation verbunden.

Die Verbindung zur Übertragungsstrecke verläuft hier über die Vorrechner der Rechnerkanäle. Diese sind in Ausgaberichtung mit getrennten Ausgängen an ein Unterstationsmodem MU angeschlossen. Eingänge beider Vorrechner werden dagegen von einem gemeinsamen Ausgang des Modems aus, parallel beaufschlagt.

Steuerbefehle, die in der Zentralstation eingegeben werden und eine Stellhandlung ohne besondere Sicherheitsverantwortung in der Unterstation bewirken sollen, gelangen von der Eingabe T in das Rechnersystem R1. Das Rechnersystem erarbeitet das dem Steuerbefehl entsprechende Kommando und gibt dieses auf das Modem MZ aus, von wo aus es, z.B. als serielles, frequenzmoduliertes Datentelegramm, auf die Übertragungsstrecke ausgesendet wird.

Das Unterstationsmodem MU setzt das Datentelegramm in das ursprünglich eingegebene Kommando um und führt dieses den Vorrechnern beider Rechnerkanäle parallel zu.

Beide Rechnerkanäle decodieren nun den in dem empfangenen Kommando enthaltenen Steuerbefehl. Dabei tauschen sie Zwischenergebnisse und das Endergebnis über die Nachbarrechnerverbindung NRB gegenseitig aus und vergleichen ihr eigenes Ergebnis mit dem des Nachbarrechnerkanals. Bei von beiden Rechnerkanälen festgestellter Übereinstimmung der Ergebnisse wird der Steuerbefehl auf den Steuer- und Meldebus ausgegeben und die Stellhandlung damit ausgelöst.

Die Rückmeldung des Vollzugs der ausgelösten Stellhandlung erfolgt über Meldeleitungen des Steuer- und Meldebusses. Diese werden in regelmäßigen Zeitabständen sowie nach jeder Stellhandlung von beiden Rechnerkanälen auf ihren Schaltzustand hin abgefragt. Das Abfrageergebnis wird von beiden Vorrechnern getrennt dem Unterstationsmodem MU zugeführt und als Meldedatentelegramm zur Zentralstation übertragen. Hierbei gibt einer der Vorrechner seine Daten in invertierter Form auf das Modem aus. In der Zentralstation empfangen beide Rechnersysteme parallel die von beiden Rechnerkanälen der Unterstation übermittelten Meldedaten und führen einen Vergleich der einfach übertragenen Daten mit den invertiert übertragenen Daten durch. Bei Übereinstimmung werden die übertragenen aktuellen Schaltzustände abgespeichert und bei der Darstellung des Meldebildes berücksichtigt. Aus der Veränderung des Meldebildes erkennt der Bediener, ob der von ihm eingegebene Steuerbefehl ausgeführt wurde.

Soll eine Stellhandlung mit Sicherheitsverantwortung ausgeführt werden, so wird ein Steuerbefehl hierzu ebenfalls über die Bedieneinrichtung T in das Rechnersystem R1 eingegeben und als Kommando zur Unterstation übertragen. Üblicherweise wird ein Befehl mit Sicherheitsverantwortung bereits bei der Eingabe durch einen Zusatz oder eine besondere Form der Eingabe als solcher gekennzeichnet. Es kann aber auch erst in der Unterstation, z.B. durch Vergleich des eingegangenen Kommandos mit vorgespeicherten Listen sicherheitsrelevanter und nicht sicherheitsrelevanter Kommandos, ermittelt werden, ob der auszuführende Befehl Sicherheitsbedeutung hat. In jedem Falle stellen die Rechnerkanäle der Unterstation fest, wann ein von der Zentralstation her übertragenes Kommando eine Stellhandlung betrifft, die mit Sicherheitsverantwortung auszuführen ist.

In einem solchen Fall wird der in dem übertragenen Kommando enthaltene Steuerbefehl in der Unterstation zunächst signaltechnisch sicher zwischengespeichert. Die zugehörige Stellhandlung wird jedoch noch nicht vollzogen. Über den signaltechnisch sicheren Meldeweg wird ein besonders gekennzeichnetes Meldedatentelegramm an die Zentralstation übertragen, das die noch nicht vollzogene Stellhandlung simuliert vorwegnimmt. Der die Anzeigeeinrichtung steuernde Rechner stellt diese vorweggenommene Stellhandlung in besonderer Form oder Farbe an der Anzeigeeinrichtung dar. Die auszuführende Stellhandlung ist damit in die Zentralstation "zurückgespiegelt". Der Bediener kann nochmals kontrollieren, ob der gespiegelte Stellbefehl dem ursprünglich eingegebenen Stellbefehl entspricht und kann endgültig darüber befinden, ob der Stellbefehl ausgeführt werden soll.

Das hierzu erforderliche Ausführungskommando muß jedoch signaltechnisch sicher in der Unterstation vorliegen.

Um dies zu erreichen, enthalten die Rechnerkanäle der Unterstation ein Programm zur Erzeugung eines speziellen Sicherungscodes. Dieses Programm wird bei Erkennen eines eine Stellhandlung mit Sicherheitsverantwortung auslösenden Kommandos abgearbeitet und der ermittelte Sicherungscode wird zusammen mit den zur Spiegelung der vorzunehmenden Stellhandlung erforderlichen Daten in die Zentralstation übertragen. Der Sicherungscode kann nun in der Zentralstation angezeigt und nach erneuter Eingabe als Ausführungskommando in die Unterstation zurück übertragen werden. Er wird dort mit dem dort abgespeicherten, ursprünglich erzeugten Sicherungscode verglichen. Bei Übereinstimmung gilt das Ausführungskommando als gegeben. Die vorbereitete Stellhandlung wird ausgeführt.

In der Zentralstation enthält nur das nicht zur Kommandoübertragung verwendete Rechnersystem R2 ein Programm zum Empfang und zur Darstellung des Sicherungscodes. Das Rechnersystem R1 ist nicht in der Lage, den Sicherungscode aufzunehmen und anzuzeigen oder von sich aus zur Unterstation zurückzuübertragen.

Damit ist eine versehentliche Rückübertragung des Sicherungscodes ausgeschlossen. Eine Rückübertragung des Sicherungscodes ist nur möglich, wenn das Rechnersystem R2 mittels des z.B. manuell betätigbaren Umschalters MS mit der Anzeigeeinrichtung verbunden und damit in die Lage versetzt wird, den Sicherungscode dem Bediener anzuzeigen. Der Bediener ist gezwungen, den angezeigten Sicherungscode mittels der Bedieneinrichtung T in das Rechnersystem R1 einzugeben, wenn er dessen Übertragung an die Unterstelle und damit die Ausführung des vorbereiteten Stellbefehls bewirken will.

Um die Sicherheit bezüglich einer fehlerhaften versehentlichen Rückübertragung des Sicherungscodes noch weiter zu erhöhen, kann der Sicherungscode auch in verschlüsselter Form zur Zentralstation übertragen, im zweiten Rechner mit Hilfe eines nur dort enthaltenen Entschlüsselungsprogramms entschlüsselt in entschlüsselter Form zur Anzeige gebracht und nach erneuter Eingabe zur Unterstation zurückübertragen werden.

## Patentansprüche

1. Einrichtung zur signaltechnisch sicheren Fernsteuerung einer eine Eisenbahnanlage steuernden Unterstation (UST1), insbesondere eines dem Streckenbereich eines Bahnhofes zugeordneten Unterstellwerks, welche ein Mehrrechnersystem (VR1, VR2, UR1, UR2) mit mindestens zwei voneinander unabhängigen, alle Ergebnisse parallel erarbeitenden und durch gegenseitigen Vergleich auf Übereinstimmung prüfenden Rechnerkanälen aufweist, von einer Zentralstation (Z) aus, die mindestens zwei voneinander unabhängige Rechnersysteme (R1, R2), eine Bedieneinrichtung (T) und eine Anzeigeeinrichtung (M) enthält und über eine Datenverbindung (Ü) mit dem Mehrrechnersystem der Unterstation verbunden ist, wobei die Unterstation ein von der Zentralstation übertragenes, eine Stellhandlung mit Sicherheitsverantwortung bewirkendes Kommando als solches erkennt, die Stellhandlung in die Zentralstation zurückspiegelt und erst nach Empfang eines besonderen Ausführungsbefehls ausführt, und wobei die Einrichtung die Unterstation, die Zentralstation und die Datenverbindung umfaßt, **dadurch gekennzeichnet,** daß zur Eingabe von Kommandos, die in der Unterstation (UST1) Stellhandlungen mit Sicherheitsverantwortung bewirken, die Bedieneinrichtung (T) der Zentralstation (Z) nur mit einem ersten Rechnersystem (R1) verbunden ist und dieses Rechnersystem die Übertragung der Kommandos an die Unterstation bewirkt, daß das Mehrrechnersystem der Unterstation ein Programm zur Erzeugung eines Sicherungscodes besitzt, und zu jeder zurückzuspiegelnden Stellhandlung einen charakteristischen Sicherungscode erzeugt und zur Zentralstation überträgt, daß nur ein nicht zur Kommandoübertragung benutztes zweites Rechnersystem (R2) der Zentralstation ein Programm zur Aufnahme und Anzeige des Sicherungscodes besitzt und diesen zusammen mit einem aktuellen Meldebild und der gespiegelten Stellhandlung auf der Anzeigeeinrichtung anzeigt, daß als Ausführungsbefehl der angezeigte Sicherungscode über die Bedieneinrichtung (T) in das erste Rechnersystem (R1) eingegeben und von diesem zur Unterstation übertragen wird, daß der Sicherungscode in der Unterstation mit dem dort gespeicherten, ursprünglich erzeugten Sicherungscode verglichen wird und daß eine Ausführung der gespiegelten Stellhandlung erst erfolgt, wenn dieser Vergleich Übereinstimmung ergeben hat.

2. Einrichtung nach Anspruch 1, dadurch gekennzeichnet, daß die Rechnerkanäle der Unterstation aus je einem Hauptrechner (UR1, UR2) und je einem Vorrechner (VR1, VR2) bestehen, und daß die Vorrechner den Empfang von Kommandos steuern und Meldungen signaltechnisch sicher an die Zentralstation ausgeben.

3. Einrichtung nach Anspruch 1 oder 2, dadurch gekennzeichnet, daß einer der Rechnerkanäle der Unterstation seine Meldungsdaten in invertierter Form ausgibt und daß die Rechnersysteme der Zentralstation eine Meldung nur dann als richtig weiterverarbeiten, wenn diese in gewöhnlicher und in invertierter Form vorliegt.

4. Einrichtung nach einem der vorstehenden Ansprüche, dadurch gekennzeichnet, daß die Anzeigeeinrichtung (M) mittels eines manuell bedienbaren Umschalters (MS) mit den Rechnersystemen (R1, R2) wechselweise verbunden werden kann.

## Claims

1. A device for the fail-safe remote control of a sub-station (UST1) controlling a railway installation, in particular of a subsidiary signal box assigned to the track area of a railway station, and comprising a multi-computer system (VR1, VR2, UR1, UR2) with at least two computer channels with are independent of one another, collect all results in parallel and check these for identity by comparison with one another, from a central station (Z) which comprises at least two mutually independent computer systems (R1, R2), an operating device (T) and a display device (M) and is connected via a data link (Ü) to the multi-computer system of the sub-station, where the sub-station recognises as such a command which has been transmitted from the central station and which initiates a setting operation with responsibility for safety, mirrors back the setting operation to the central station and does not execute the setting operation until a special execute command has been received, and where the device comprises the sub-station, the central station and the data link, characterised in that for the input of commands which in the sub-station (UST1) initiate setting operations with responsibility for safety, the operating device (T) of the central station (Z) is connected only to a first computer system (R1) and this computer system initiates the transmission of the commands to the sub-station, that the multi-computer system of the sub-station contains a program for the generation of a protection code and for each setting operation to be mirrored-back generates a characteristic protection code and transmits the latter to the central station and that only a second computer system (R2), not used for the command transmission, of the central station contains a program for the reception and display of the protection code and displays the latter on the display device together with an up-to-date message image and the mirrored-back setting operation, that the displayed protection code is input as execute instruction into the first computer system (R1) via the operating device (T) and transmitted from the latter to the sub-station, that in the sub-station the protection code is compared with the originally generated protection code stored therein and that the execution of the mirrored-back setting operation does not take place until this comparison has resulted in identity.

2. A device as claimed in Claim 1, characterised in that the computer channels of the sub-station consists of in each case a host computer (UR1, UR2) and in each case a front-end processor (VR1, VR2), and that the front-end processors control the reception of commands and output messages to the central station in fail-safe fashion.

3. A device as claimed in Claim 1 or 2, characterised in that one of the computer channels of the sub-station outputs its message data in inverted form and that the computer systems of the central station further process a message as correct only when the latter is present in normal form and in inverted form.

4. A device as claimed in one of the preceding claims, characterised in that the display device (M) can be alternately connected to the computer systems (R1, R2) by means of a manually operable change-over switch (MS).

## Revendications

1. Système de télécommande, sûr au point de vue technique de signal, d'une sous-station (UST1) commandant une installation de chemin de fer, en particulier d'une sous-station d'aiguillage correspondant à la zone de voie d'une gare, système qui présente un système de plusieurs ordinateurs (VR1, VR2, UR1, UR2) comportant au moins deux canaux d'ordinateur indépendants l'un de l'autre, traitant tous les résultats en parallèle et contrôlant une coïncidence par comparaison mutuelle, depuis une station centrale Z qui contient au moins deux systèmes d'ordinateur (R1, R2) indépendants l'un de l'autre, un dispositif de manoeuvre (T) et un visuel (M) et qui est reliée, par l'intermédiaire d'une liaison de données (Ü) avec le système de plusieurs ordinateurs de la sous-station, système dans lequel la sous-station reconnaît comme tel un ordre transmis par la station centrale et déclenchant une intervention sur aiguillage avec justification de sécurité, répercute en écho l'intervention sur aiguillage dans la station centrale et n'exécute l'ordre qu'après réception d'une instruction d'exécution particulière et dans lequel le système comporte la sous-station, la station centrale et la liaison de données,
caractérisé par le fait que pour l'entrée d'ordres qui, dans la sous-station (UST1), déclenchent des interventions sur aiguillage avec justification de sécurité, le dispositif de manoeuvre (T) de la station centrale (Z) n'est relié qu'avec un premier système d'ordinateur (R1) et ce système d'ordinateur assure la transmission des ordres à la sous-station, que le système de plusieurs ordinateurs de la sous-station possède un programme pour produire un code de sécurité et, à chaque intervention sur aiguillage répercutée en écho, produit un code de sécurité caractéristique et le transmet à la station centrale, que seul un second système d'ordinateur (R2) de la station centrale, qui n'est pas utilisé pour la transmission de l'ordre, possède un programme pour recevoir et afficher le code de sécurité et affiche celui-ci sur le visuel avec un synoptique actualisé et avec l'intervention sur l'aiguillage répercutée en écho, que, comme instruction d'exécution, c'est le code de sécurité affiché qui est entré dans le premier système d'ordinateur (R1) par l'intermédiaire du dispositif de manoeuvre (T) et transmis à la sous-station par ce système d'ordinateur, que, dans la sous-station, le code de sécurité est comparé avec le code de sécurité produit à l'origine qui y est mémorisé et qu'une exécution de l'intervention sur aiguillage répercutée en écho ne se fait que si cette comparaison a indiqué une coïncidence.

2. Système selon la revendication 1, caractérisé par le fait que les canaux d'ordinateur de la sous-station sont chacun constitués d'un ordinateur principal (UR1, UR2) et d'un préordinateur (VR1, s) et que les préordinateurs commandent la réception des ordres et émettent les annonces à la station centrale de façon sûre au point de vue technique de signal.

3. Système selon la revendication 1 ou 2, caractérisé par le fait que l'un des canaux d'ordinateur de la sous-station émet ses données d'annonce après les avoir changées de signe et que les systèmes d'ordinateur de la station centrale ne considèrent alors une annonce comme correcte et ne la traitent que si celle-ci se présente à la fois sous sa forme habituelle et sous sa forme après changement de signe.

4. Système selon l'une des revendications précédentes, caractérisé par le fait que le visuel (M) peut être alternativement relié aux systèmes d'ordinateurs (R1, R2) au moyen d'un commutateur (MS) manoeuvrable manuellement.
